# EUROPÄISCHE PATENTSCHRIFT

(11) **EP 0 777 512 B1**
(45) Veröffentlichungstag und Bekanntmachung des Hinweises auf die Patenterteilung: **10.06.1998**
(21) Anmeldenummer: 95928441.5
(22) Anmeldetag: 18.08.1995
(51) Int. Cl.: A63B 59/04

(54) **TISCHTENNISSCHLÄGER MIT GRIFF**
TABLE-TENNIS BAT WITH A HANDLE
RAQUETTE DE TENNIS DE TABLE POURVUE D'UN MANCHE

(30) Priorität: 23.08.1994 DE 4429843
(43) Veröffentlichungstag der Anmeldung: 11.06.1997
(73) Patentinhaber: Kuhn, Joachim, 97072 Würzburg (DE)
(72) Erfinder: Kuhn, Joachim, 97072 Würzburg (DE)
(74) Vertreter: Pöhner, Wilfried Anton, Dr.
(86) Internationale Anmeldenummer: DE9501091
(87) Internationale Veröffentlichungsnummer: WO9605892

(56) Entgegenhaltungen:
- EP-A- 0 213 467
- DE-A- 2 407 213
- DE-A- 3 826 986
- US-A- 2 205 578
- US-A- 2 293 312

## Beschreibung

Die Erfindung betrifft einen Tischtennisschläger, mit einem massiven Schlägerblatt, auf das im Bereich der Schlagfläche ein- oder beidseitig Belagschichten aufbringbar sind, und einem Griff, der aus einer Verlängerung des Schlägerblattes besteht, die ihn auf seiner gesamten Länge durchzieht und auf die beidseitig Griffschalen aufgesetzt sind, von denen eine oder beide eine an die Verlängerung des Schlägerblattes angrenzende Ausnehmung aufweisen, die einen Hohlraum im Inneren des Griffes erzeugen, die Hohlräume senkrecht der Griffachse näherungsweise Querschnitte in Gestalt eines Kreis- oder Ellipsenabschnitts aufweisen, die Griffschalen randseitig über ihre gesamte Länge mit der Verlängerung des Schlägerblattes verbunden sind und die Griffschalen an der schlagflächenfernen Griffseite offen oder durch ein flexibles Element abgeschlossen sind.

Schlägerhölzer für die Sportart Tischtennis, insbesondere solche die für den Wettkampfsport verwendet werden, bestehen üblicherweise aus einem Schlägerblatt aus Sperrholz oder faserverstärktem Sperrholz und einem Schlägergriff, bestehend aus zwei Griffschalen. Das Wort "Griffschale" bezeichnet dabei die Griffteile, die auf beiden Seiten einer griffendigen Verlängerung des Schlägerblattes aufgeleimt sind. Diese beiden Teile sind analog zu den gleichnamigen "Griffschalen" z.B. von Messern bzw. anderen Werkzeugen üblicherweise massive Teile ohne Hohlräume, die bereits vom Hersteller des Schlägerholzes aufgeklebt werden (vgl. Brockhaus Enzyklopädie, Bd. 16, S. 549, 17. Auflage, 1973). Sie bestehen allgemein aus einem oder mehreren zusammengeleimten Holz- und/oder Furnierstücken, die vorzugsweise vor dem Aufkleben auf das Schlägerblatt durch Fräsen in die entsprechende äußere Grifform gebracht wurden. Die Klebe- und Kontaktfläche zwischen Griffschale und Schlägerblatt ist im allgemeinen die gesamte Unterseite der Griffschalen, die üblicherweise plan ist, während die Oberseite im allgemeinen außerhalb des Typenschilds keine besonders gekennzeichneten Bereiche zeigt.

Nach den Tischtennis-Regeln A der International Table Tennis Federation ist das Schlägerholz einschließlich Schlägergriff durch folgende Regeln festgelegt: "4.1. Größe, Form und Gewicht des Schlägers sind beliebig. Das Blatt muß jedoch eben und unbiegsam sein. ... 4.2. Mindestens 85 % des Blattes, gemessen an seiner Dicke, müssen aus natürlichem Holz bestehen. Eine Klebstoffschicht innerhalb des Schlägerblattes darf durch Fasermaterial, wie Karbonfiber, Glasfiber oder komprimiertes Papier verstärkt sein. Sie darf jedoch nicht mehr als 7,5 % der Gesamtdicke oder mehr als 0,35 mm ausmachen, je nachdem was geringer ist. ... 4.5. Das Blatt selbst, jede Schicht des Blattes und jede Belag- oder Klebestoffschicht müssen durchlaufend und von gleichmäßiger Dicke sein."

Die Ausführung des Griffes insbesondere hinsichtlich Material und Form ist folglich derzeit in den internationalen Regeln nicht festgelegt. Unabhängig davon ist die Konstruktion eines von den internationalen Regeln abweichenden Schlägers für die Verwendung außerhalb offizieller Wettkämpfe immer möglich.

Das Ballgefühl eines Tischtennisspielers wird maßgeblich geprägt von der Empfindung der Schwingungen des Tischtennisschlägers, die über den Kontakt zwischen Schlaghand und Schlägergriff wahrgenommen werden. Die Schwingungen und die Auslenkungen von Schlägerblatt und -griff im Bereich von mehreren Mikrometern, verursacht durch das Auftreffen des Balles auf dem Schlägerblatt, werden dabei insbesondere von den sogenannten Pacinischen Rezeptoren wahrgenommen, die vorwiegend an der Innenseite von Handballen und Mittelfinger angeordnet sind. Diese sensomotorischen Rezeptoren weisen eine besonders hohe Empfindlichkeit für Schwingungen im Frequenzbereich von 150-300 Schwingungen pro Sekunde auf. In diesem Schwingungsbereich können bereits Auslenkungen von wenigen Mikrometern vom Menschen gut wahrgenommen werden. Zudem ist die Empfindlichkeit besonders hoch, falls die Kontaktpunkte in einem Abstand von etwa 4 mm angeordnet sind (Literatur: G.M. Shepherd, Neurobiology, 2. Auflage, S. 247 ff., Oxford University Press, 1988). Die Schwingungsübertragung vom Auftreffpunkt des Balles über den Griff bis zur Schlägerhand erfolgt bei Haupt-Eigenschwingungen des Schlägers im Frequenzbereich von 150-3000 pro Sekunde, abhängig von Furnierzusammensetzung, Größe und Form des Schlägerblattes.

Insbesondere eine Schwingungsmode im Bereich von ca. 250-400 pro Sekunde, longitudinal zur Griffachse des Schlägers ist hauptverantwortlich für das Ballgefühl des Spielers und die Kontrollierbarkeit des Schlägers. Hier weisen die Pacini-Rezeptoren ihr Empfindlichkeitsmaximum auf. Bei dieser Schwingungsmode zeigt insbesondere das freie Griffende besonders ausgeprägte und damit besonders gut wahrnehmbare Auslenkungen.

Weiterhin ist es, z.B. aus der DE 24 07 213 bekannt, einen hohlen Schlägergriff zu verwenden, um das Gewicht zu reduzieren. Zudem ist auf diese Weise auch eine Schwingungsdämpfung erreichbar, wenn sich die Verbindung zwischen Griffschalen und Schlägerblatt auf den Bereich eines Schwingungsknotens beschränkt, wie in der DE-GM 80 03 137 erläutert wird. Eine gezielte Schwingungsverstärkung wird dagegen i.a. nicht angestrebt und ist allenfalls bei einem in der EP 0 213 467 beschriebenen Schläger erreichbar. Letzterer weist jedoch ein hohles Schlagblatt auf, das bei allen gebräuchlichen Werkstoffen zu einer erheblichen Verringerung der Verwindungssteifigkeit führt und ihn damit, speziell für den Wettkampfsport, unbrauchbar macht.

Schließlich beschreibt die Patentschrift US 2 205 578 einen Tischtennisschläger, dessen Griff mit Bohrungen versehen ist, durch die Schweiß in einen Hohlraum im Griffineren abgeleitet werden kann, der am Griffende offen ist. Zur Schwingungsverstärkung ist jedoch auch dieser Griff ungeeignet.

Vor diesem Hintergrund liegt der Erfindung die Problemstellung zugrunde, den Schlägergriff von Tischtennisschlägern derart zu gestalten, daß die Spieleigenschaften optimiert werden, insbesondere das Ballgefühl deutlich erhöht wird und damit die Kontrollierbarkeit des Schlages verbessert wird. Die Einflußnahme auf die Spieleigenschaften des Schlägerholzes soll gezielt und bei jedem Schlägerholz nach den individuellen Wünschen des Spielers und nach dessen Spielsystem vornehmbar sein.

Diese Aufgabe wird erfindungsgemäß durch das Kennzeichen des Anspruches 1 gelöst.

Für eine optimale Schwingungsübertragung ist es erforderlich, daß das Griffsystem, bestehend aus dem Griffteil des Furniers bzw. des Schlägerblattes und den Griffschalen auf diese Schwingungen abgestimmt ist. Dazu ist zum einen ein bis zum Griffende durchgehendes Schlägerblatt ohne Unterbrechungen aufgrund von Löchern oder Bohrungen vorteilhaft. Dieses hat die Funktion einer Schwingungszunge und garantiert zudem eine hohe Verwindungssteifigkeit bzw. Torsionsstabilität des Tischtennisschlägers. Dies ist insbesondere bei harten Schlägen unbedingt erforderlich. Zum anderen dienen die darauf aufgebrachten Griffschalen als Hohlraumresonatoren, die einerseits Schwingungen selektiv verstärken und andererseits gleichmäßig an die Hand weiterleiten. Je dünner die Wand der Griffschale ist, desto ausgeprägter ist die Schwingungsamplitude der Griffschwingung und desto deutlicher ist das Schlaggefühl in der Ballhand.

Überraschend wurde festgestellt, daß insbesondere durch speziell geformte Hohlräume im Inneren der Griffschalen das Ballgefühl des Spielers deutlich erhöht werden kann und die Spieleigenschaften des Schlägers in einem weiten Bereich beeinflußbar sind. Die Griffschalen umschließen daher Resonanz- oder Hohlräume, deren Querschnitt halbrund oder bogenförmig ist. Die bevorzugte Breite des Hohlraumes an der insbesondere breitesten Stelle, der Griffauflage, beträgt zwischen 1,5 und 2 cm. In der Praxis kann von diesen bevorzugten Maßen in gewissen Grenzen abgewichen werden, falls ein Kompromiß zwischen optimalen Schwingungseigenschaften und mechanischer Stabilität sowie der Produktionstechnik geschlossen werden muß. Auch die Wahl des Materiales spielt bei der Gestaltung der Griffschalen eine Rolle, da das Schwingungsverhalten von seinem Elastizitätsmodul abhängt.

Durch solcherart geformte Griffschalen treten die Schwingungen am Griff besonders deutlich auf und werden entsprechend markant an die Schlaghand weitergeleitet. Ein Vorteil der erfindungsgemäßen Griffschalen liegt darin, daß sie nicht nur senkrecht zum Schlägerblatt schwingt, sondern nahezu in alle Richtungen. Dadurch werden die Schwingungsrezeptoren der Hand auf einer größeren Fläche angesprochen und für den Spieler ist eine bessere Lokalisierung des Ballaufsprungs auf dem Schlägerblatt möglich.

In einer vorteilhaften Ausgestaltung der Erfindung entspricht die Form des Hohlraumes im wesentlichen der äußeren Gestalt der Griffschalen, d.h. die Griffschale umschließt einen länglichen, durchgehenden Hohlraum. Somit liegt seine typische Länge zwischen 8 und 9 cm.

Ebenfalls ist es möglich, eine oder beide Griffschalen mit einem kammerförmigen System aus zwei oder mehreren Hohlräumen herzustellen, die unterschiedliche, bevorzugt bogenförmige bzw. rechteckige, Längsprofile aufweisen können. Bei dieser Modifikation zeigen die Griffschalen durch einen Steg eine erhöhte mechanische Festigkeit. Ebenfalls kann ein kammerförmiges Hohlraumsystem mit 3 oder mehr Hohlräumen für spezielle Anwendungen und spezielle Materialien sinnvoll sein. Die Schwingungen der Oberfläche der Griffschalen mit einem kammerförmigen Hohlraumsystem sind in den meisten Fällen weniger ausgeprägt als bei einem einzigen durchgehenden Hohlraum; die Empfindung einiger Spieler zeigt aber gerade dafür eine besondere Vorliebe.

Die Wandstärke der Griffschale beträgt je nach Material zwischen 1 und 5 mm, bevorzugt 2-3mm, da eine zu dünne Wand der Griffschale einerseits mechanisch instabil ist und zum anderen zu Eigenschwingungen führt, die dem Spieler weniger angenehm sind als die einer dickeren Wand. Ihr Querschnitt kann konstant sein oder variieren. Insbesondere an den Auflageflächen ist eine größere Dicke günstig, um eine größere Kontakt- und Klebefläche zwischen Griffschale und Schlägerblatt zu erhalten.

Ferner können die Hohlräume auch mit einem Faser- und/oder Schaummaterial ausgefüllt werden. Dies bewirkt eine frequenzabhängige Dämpfung der Schwingungen, so daß eine selektive Übertragung ausgewählter Moden erreichbar ist.

Weiter wurde bei den durchgeführten Schlägertests festgestellt, daß durch eine Verdickung, bevorzugt am Rücken des Schlägergriffs im vorderen, der Schlagfläche zugewandten Ende der Griffschalen, die Schwingungen durch den Schlag besonders gut auf den Daumen- und Zeigefingerbereich der Schlaghand übertragen werden. Dies wird von einigen Spielern als angenehm empfunden. Die erfindungsgemäße Verdickung der Griffschalen kann auf einer oder auf beiden Griffschalen durchgeführt sein.

Eine vorteilhafte Ausgestaltung der Oberfläche des Schlägergriffs bewirkt eine besonders effiziente Schwingungsübertragung auf die Schwingungsrezeptoren in der Haut der Spielhand durch Noppen oder Grate. Grundlage für ihre Wirkung bei einem bevorzugten Abstand von 3-4 mm und einer bevorzugten Höhe von 1-2 mm ist das Empfindlichkeitsmaximum der Pacini Rezeptoren für Anregungen in diesem Abstand. Die Noppen oder Grate können entweder direkt in das Grundmaterial der Griffschalen eingefräst sein oder durch speziell geformte Auflagen aus anderem Material bewirkt werden. In einer bevorzugten Ausführungsform sind die erfindungsgemäß strukturierten Bereiche besonders im Bereich der Auflagen des Handballens und des Mittelfingers angeordnet.

Eine erfindungsgemäße Schwingungsverstärkung durch den Schlägergriff kann mit verschiedenen Materialien erreicht werden. Allerdings müssen dabei Wandstärke und Krümmung auf das Material abgestimmt sein, um eine physiologisch günstige Schwingungsempfindung zu erhalten.

Weiterhin ist es möglich, daß die Verlängerunng des Schlägerblattes im Griffbereich durchgehend oder lokal eine geringere Stärke aufweist. Damit wird eine Verstärkung der Wirkung als Schwingungszunge erreicht, die die Hohlräume zu resonanten Vibrationen anregt.

Insbesondere für mit schwingungsdämpfendem Material gefüllte Griffe ist ein Abschließen der Hohlräume mit einem leichten und dünnen Plättchen, vorzugsweise aus Holz, Kunststoff oder Metall, sinnvoll, damit das Herausfallen des Materials verhindert wird. Des weiteren können auch alle anderen Hohlräume, die am Griffende offen sind mit einem solchen aufgeklebten oder aufgesteckten Scheibchen abgeschlossen werden. Dies schützt vor dem Eindringen von Schmutz. Es muß jedoch unbedingt verhindert werden, daß die Schwingungen im Bereich von 200-400 Schwingungen pro Sekunde des freien Griffendes durch das Plättchen allzu stark gedämpft werden. Daher weist das Plättchen entweder eine hohe Flexibilität auf oder ist nicht allseitig befestigt.

Durch eine seitliche Verbreiterung der Griffschalen im Bereich des Übergangs von Schlägergriff und Schlagfläche wird einerseits die mechanische Festigkeit des Schlägers erhöht und andererseits liegen die Finger in der Shakehandhaltung ganzflächig auf, was zu einem erhöhten Ballgefühl führt. Diese Maßnahme bewirkt aber in erster Linie eine erfindungsgemäße Verbesserung der Schwingungsübertragung vom Schlägerblatt auf den Schlägergriff, da die in die Schlagfläche hineinreichenden Ausläufer der Griffschalen eine erhöhte Schwingungsanregung der Resonanzräume bewirken.

Schlägergriffe nach den hier beschriebenen Ansprüchen können mit Schlägerblättern aus beliebigen Materialien kombiniert werden. In jedem Fall sind die Schwingungseigenschaften des gesamten Schlägers auf die physiologische Empfindlichkeit des Spielers abzustimmen.

Durch Austausch der Griffschalen läßt sich Einfluß auf die Spieleigenschaften des Schlägerholzes nehmen und gemäß der zugrundliegenden Aufgabe das Ballgefühl durch das Schlägerholz erhöhen und den Schläger auf die individuellen Bedürfnisse des Spielers anpassen.

Eine einfache Austauschbarkeit kann beispielsweise in der Art realisiert werden, daß ein Hersteller zum einen eine Palette von Schlägerblättern anbietet, die sich unter anderem in den Punkten Geschwindigkeit, Elastizität, Biegefestigkeit unterscheiden, z.B. 3 Schlägerblätter, die 3-fach, 5-fach und 7-fach verleimt sind, entsprechend einem Abwehr-, Allround- und einem Offensiv-Holz. Parallel dazu werden unterschiedliche Griffschalen angeboten, die mit den Schlägerblättern nahezu beliebig kombinierbar sind. Den individuellen Wünschen des Spielers kann insofern Rechnung getragen werden, daß basierend auf Spiel-Tests mit erfahrenen Spielern Empfehlungen angegeben werden, welche Wirkung mit einer bestimmten Kombination von Schlägerblatt und Schlägerholz erzielt werden kann. Das Aufkleben der Griffschalen kann unter Verwendung von schnellhärtendem Kleber, z.B. Leim, und unter Zuhilfenahme von entsprechenden Klemmvorrichtungen innerhalb von wenigen Minuten erfolgen. Ein ähnliches Vorgehen ist im Bereich des Tischtennis bereits bei den Schlägerbelägen üblich, wobei ebenfalls nach individuellen Wünschen beliebige Beläge mit beliebigen Schlägerhölzer kombiniert werden können. Griffschalen werden bisher lediglich ausgetauscht, damit durch eine veränderte äußere Grifform eine bessere Schlägerhaltung erreicht wird.

Bei einem Ausfräsen der Hohlräume, insbesondere vor dem Aufkleben der Griffschalen, können auch Hohlräume mit einem mehreckigen Querschnitt zur Annäherung an die Halbrundform erzielt werden.

### Tests der Schlägergriffe

In einer physikalischen Meßreihe wurden die Schläger und Schlägergriffe im Frequenzbereich von 50 bis 3000 Schwingungen pro Sekunde angeregt und ihr Schwingungsverhalten konnte beobachtet werden. Eine eindeutige gegenseitige Beeinflussung von Schlägergriff und Schlägerblatt konnte festgestellt werden.

Ausführliche Spielertests zeigten bei jeder der beschriebenen Griffschalen eine deutliche Erhöhung des Ballgefühls. Ebenso war es den Spielern meist möglich, aufgrund des verbesserten Ballgefühls den Aufsprungort des Balles auf dem Schlägerblatt genau zu lokalisieren und somit eine erhöhte Kontrolle über die Schlagausführung zu besitzen. Diese Erfahrung konnte sowohl bei Trainern, Spitzenspielern aber auch bei weniger guten Spielern festgestellt werden.

Ausführungsbeispiele der Erfindung sind in den nachstehenden Zeichnungen abgebildet, aus denen sich weitere Einzelheiten, Merkmale und Vorteile erkennen lassen. Es zeigen in prinzipienhafter Darstellung
- Figur 1: Längsschnitt durch einen erfindungsgemäßen Tischtennisschläger
- Figur 2: Querschnitt entlang der Linie A-B in Figur 1
- Figur 3, 4: Längsschnitt durch alternative Ausgestaltungen des Schlägers
- Figur 5: Aufsicht auf einen erfindungsgemäßen Tischtennisschläger
- Figur 6: Schläger mit Griffverbreiterung
- Figur 7: Längsschnitt durch einen Tischtennisschläger mit ausgefülltem Hohlraum
- Figur 8: Querschnitt entlang der Linie A-B in Figur 7
- Figur 9: Aufsicht auf einen Schläger mit strukturierten Oberflächenbereichen
- Figur 10: Querschnitt entlang der Linie C-D in Figur 9

Figur 1 zeigt einen Längsschnitt durch einen Tischtennisschläger entlang der Griffachse, wodurch jeweils ein einziger, durchgehender Hohlraum im Inneren der Griffschalen (2) sichtbar wird. Die Griffschalen (2) sind auf das durchgehende Schlägerblatt (1) aufgeklebt.

Figur 2 zeigt einen Schnitt (A-B in Figur 1) durch den Schlägergriff senkrecht zur Griffachse. Der Hohlraum im Inneren der Griffschalen (2) weist einen Querschnitt in Gestalt eines Kreisabschnitts auf.

Figur 3 zeigt einen Längsschnitt durch einen Tischtennisschläger entlang der Griffachse, wodurch zwei hintereinander angeordnete Hohlräume mit bogenförmigem Längsprofil sichtbar werden.

Figur 4 zeigt einen Längsschnitt durch einen Tischtennisschläger entlang der Griffachse, wodurch zwei hintereinander angeordnete Hohlräume mit rechteckigem Längsprofil sichtbar werden.

Figur 5 zeigt die Aufsicht eines Tischtennisschlägers, dessen Griffschalen (2) Hohlräume aufweisen und am vorderen Ende verbreitert sind. Dadurch wird eine besonders feste Verbindung zwischen Schlägerblatt (1) und Griffschalen (2) gewährleistet und eine bessere Übertragung der Schwingungen vom Schlägerblatt (1) auf die Griffschalen und damit letztendlich auf die Schlaghand bewirkt. Der vordere (schraffierte) Bereich der Griffschale ist zu der Schlagfläche hin abgeschrägt.

Figur 6 zeigt einen Längsschnitt durch einen Tischtennisschläger entlang der Griffachse. Zu erkennen ist die Ausführungsform einer leichten Griffverbreiterung im vorderen Teil der Griffschalen. Diese Maßnahme bewirkt, daß die Schwingungen des Schlägerblattes (1) besonders deutlich in dem Bereich der Schlaghand aufgenommen werden, welcher der Schlagfläche zugewandt ist.

Figur 7 zeigt einen Längsschnitt durch einen Tischtennisschläger entlang der Griffachse, wodurch ein einziger, durchgehender Hohlraum im Inneren der Griffschalen (2) sichtbar wird, der mit einem Schaum- oder Fasermaterial ausgefüllt ist. Durch diese Maßnahme werden besonders die hochfrequenten und als unangenehm empfundenen Schwingungen abgedämpft.

Figur 8 zeigt einen Schnitt (A-B in Figur 7) durch den Schlägergriff senkrecht zur Griffachse. Die Füllung des Hohlraumes besteht aus Schaum- oder Fasermaterial.

Figur 9 zeigt eine Aufsicht auf einen Tischtennisschläger, dessen Griffschalen (2) mit je einem genoppten bzw. gerillten Bereich an der Auflage des Mittelfingers bzw. des Handballens versehen sind.

Figur 10 zeigt einen Schnitt (C-D in Figur 9) senkrecht zur Griffachse, bei dem Grate mit rechteckigem Querschnitt auf einer der beiden Griffschalen zu sehen sind.

## Patentansprüche

1. Tischtennisschläger, mit einem massiven Schlägerblatt (1), auf das im Bereich der Schlagfläche ein- oder beidseitig Belagschichten aufbringbar sind, und einem Griff, der aus einer Verlängerung des Schlägerblattes besteht, die ihn auf seiner gesamten Länge durchzieht und auf die beidseitig Griffschalen (2) aufgesetzt sind, von denen eine oder beide eine an die Verlängerung des Schlägerblattes (1) angrenzende Ausnehmung aufweisen, die einen Hohlraum im Inneren des Griffes erzeugen, die Hohlräume senkrecht der Griffachse näherungsweise Querschnitte in Gestalt eines Kreis- oder Ellipsenabschnitts aufweisen, die Griffschalen (2) randseitig über ihre gesamte Länge mit der Verlängerung des Schlägerblattes (1) verbunden sind und die Griffschalen (2) an der schlagflächenfernen Griffseite offen oder durch ein flexibles Element abgeschlossen sind, **dadurch gekennzeichnet,** daß die Oberseiten der Griffschalen (2) geschlossen sind.

2. Schläger nach Anspruch 1, **dadurch gekennzeichnet,** daß eine oder beide Griffschalen (2) mit genau einem inneren Hohlraum versehen sind, dessen Gestalt im wesentlichen der äußeren Form der Griffschale (2) entspricht.

3. Schläger nach Anspruch 1 oder 2, **dadurch gekennzeichnet,** daß eine oder beide Griffschalen (2) mehrere Hohlräume aufweisen.

4. Schläger nach einem der Ansprüche 1 bis 3, **dadurch gekennzeichnet,** daß die Wandstärke der Griffschalen (2) zwischen 1 und 5 mm, bevorzugt 2-3 mm, beträgt.

5. Schläger nach einem der Ansprüche 1 bis 4, **dadurch gekennzeichnet,** daß die Hohlräume mit einem Faser- und/oder Schaummaterial oder anderen porösen Materialien ganz oder teilweise ausgefüllt sind.

6. Schläger nach einem der Ansprüche 1 bis 5, **dadurch gekennzeichnet,** daß der schlagflächennahe Teil des Griffes, vorzugsweise 1-2 cm vom Übergang zwischen Schlagfläche und Griffschale (2), einen größeren Umfang aufweist als das schlagflächenferne Ende.

7. Schläger nach einem der Ansprüche 1 bis 6, **dadurch gekennzeichnet,** daß der Griff einen oder mehrere Bereiche aufweist, die durch Noppen oder Grate mit einem Abstand von 1-5 mm und mit einer Höhe von 0,1-3 mm ausgestattet sind, die in der Region der Handballenauflage und/oder in der Region der Mittelfingerauflage angeordnet sind.

8. Schläger nach Anspruch 7, **dadurch gekennzeichnet,** daß die Noppen oder Grate aus Kunststoff, Metall, Kork oder Holz bestehen.

9. Schläger nach einem der Ansprüche 1 bis 8, **dadurch gekennzeichnet,** daß eine oder beide Griffschalen (2) aus Holz, Kunststoff, Metall oder faserverstärktem Material bestehen.

10. Schläger nach einem der Ansprüche 1 bis 9, **dadurch gekennzeichnet,** daß die Verlängerung des Schlägerblattes (1) im Bereich des Griffes ganz oder teilweise eine geringere Dicke aufweist als das übrige Schlägerblatt (1).

11. Schläger nach einem der Ansprüche 1 bis 10, **dadurch gekennzeichnet,** daß ein am Griffende offener Hohlraum durch ein dünnes und leichtes Plättchen verschlossen ist.

12. Schläger nach einem der Ansprüche 1 bis 11, **dadurch gekennzeichnet,** daß das Schlägerblatt (1) aus Kunststoff, faserverstärktem Material, Sperrholz oder einer Verbindung der Materialien miteinander oder mit komprimiertem Papier besteht.

13. Schläger nach einem der Ansprüche 1 bis 12, **dadurch gekennzeichnet,** daß die Griffschalen (2) über die Verlängerung des Schlägerblattes (1) hinaus in den Randbereich der Schlagfläche reichen und an ihr befestigt sind.

14. Schläger nach einem der Ansprüche 1 bis 13, **dadurch gekennzeichnet,** daß die Griffschalen (2) auf das Schlägerblatt (1) aufgeklebt, aufgeschraubt, aufgenagelt oder andersartig fixiert sind.

15. Schläger nach einem der Ansprüche 1 bis 14, **dadurch gekennzeichnet,** daß der kreis- oder ellipsenabschnittförmige Querschnitt des Hohlraumes durch ein Vieleck angenähert ist.

## Claims

1. Table-tennis bat, having a solid blade (1), to which in the region of the batting area one or double-sided coating layers are applicable, and a handle, which consists of an extension of the blade, which extends through it across its entire length and to which double-sided handle shells (2) are attached, of which one or both have a recess bordering the extension of the blade (1), which create a hollow space in the interior of the handle, the hollow spaces have, perpendicular to the axis of the handle, cross sections approximately in the form of a circular or elliptical segment, the handle shells (2) are connected to the extension of the blade (1) edgeways across their entire length and the handle shells (2) are open on the handle side that is removed from the batting area or are closed by means of a flexible element, **wherein** the upper sides of said handle shells (2) are closed.

2. Bat according to claim 1, **wherein** one or both handle shells (2) are provided with exactly one interior hollow space whose form essentially corresponds to the exterior shape of said handle shell (2).

3. Bat according to claim 1 or 2, **wherein** one or both handle shells have several hollow spaces.

4. Bat according to one of claims 1 to 3, **wherein** the wall thickness of handle shells (2) is between 1 and 5 mm, preferably 2-3 mm.

5. Bat according to one of claims 1 to 4, **wherein** said hollow spaces are filled, fully or partially, with a fibre and/or foamed material or other porous materials.

6. Bat according to one of claims 1 to 5, **wherein** the part of the handle close to the batting area, preferably 1-2 cm from the transition between the batting area and the handle shell (2), has a larger circumference than the end removed from the batting area.

7. Bat according to one of claims 1 to 6, **wherein** the handle has one or more regions which are equipped with nubs or ridges with a spacing of 1-5 mm and a height of 0.1-3 mm, which are disposed in the region of the ball of the thumb rest and/or in the region of the middle finger rest.

8. Bat according to claim 7, **wherein** the nubs or ridges consist of plastic, metal, cork or fibre reinforced material.

9. Bat according to one of claims 1 to 8, **wherein** one or both handle shells consist of wood, plastic, metal or fibre reinforced material.

10. Bat according to one of claims 1 to 9, **wherein** the extension of blade (1) in the region of the handle has, fully or partially, a smaller thickness than the rest of the blade (1).

11. Bat according to one of claims 1 to 10, **wherein** a hollow space open at the end of the handle is closed by a thin and light lamella.

12. Bat according to one of claims 1 to 11, **wherein** said blade (1) consists of plastic, fibre reinforced material, plywood or a combination of the materials among themselves or with compressed paper.

13. Bat according to one of claims 1 to 12, **wherein** said handle shells (2) extend beyond the extension of said blade (1) into the peripheral area of the batting area and are affixed to it.

14. Bat according to one of claims 1 to 13, **wherein** said handle shells (2) are glued, screwed, nailed or otherwise affixed to said blade (1).

15. Bat according to one of claims 1 to 14, **wherein** the circular or elliptical segment shaped cross section of the hollow space is approximated by polygon.

## Revendications

1. Raquette de ping-pong dotée d'une palette massive (1) sur laquelle, dans la zone de la surface de frappe, des couches de revêtement peuvent être appliquées sur un côté ou sur les deux côtés et d'un manche constitué par un prolongement de la palette de la raquette qui est continu sur la totalité de sa longueur et sur lequel sont appliquées des deux côtés des plaques de manche (2) dont l'une ou les deux présente une cavité à la zone limite du prolongement de la palette de la raquette (1), ce qui créé un creux à l'intérieur du manche, les cavités présentant, perpendiculairement à l'axe de du manche, des sections pratiquement en forme de segment de cercle ou de segment d'ellipse, les plaques du manche (2) étant fixées latéralement sur toute leur longueur au prolongement de la palette de la raquette (1) et les plaques du manche (2), à l'extrémité du manche la plus éloignée de la surface de frappe étant ouvertes ou fermées par un élément flexible, **caractérisée par le fait que** les faces supérieures des plaques du manche (2) sont fermées.

2. Raquette selon la revendication 1, **caractérisée par le fait qu'une** ou que les deux plaques du manche (2) sont dotées d'exactement une cavité interne dont la forme correspond dans l'essentiel à la forme extérieure de la plaque du manche (2).

3. Raquette selon la revendication 1 ou 2, **caractérisée par le fait qu'une** ou que les deux plaques du manche (2) présentent plusieurs cavités.

4. Raquette selon une des revendications 1 à 3, **caractérisée par le fait que** l'épaisseur de la paroi des plaques du manche (2) est comprise entre 1 et 5 mm, et a de préférence 2 à 3 mm.

5. Raquette selon une des revendications 1 à 4, **caractérisée par le fait que** les cavités sont remplies entièrement ou en partie avec un matériau fibreux et/ou un autre matériau poreux.

6. Raquette selon une des revendication 1 à 5, c**aractérisée par le fait que** la partie du manche située à proximité de la surface de frappe, de préférence à 1 ou 2 cm du passage entre la surface de frappe et la plaquette du manche (2), est plus grosse que l'extrémité située loin de la surface de frappe.

7. Raquette selon une des revendication 1 à 6, **caractérisée par le fait que** le manche présente une ou plusieurs zones munies de nopes ou d'arêtes distantes de 1 à 5 mm et de 0,1 à 3 mm de hauteur et disposées dans la région où repose la paume de la main et/ou dans celle où est placé le majeur.

8. Raquette selon la revendication 7, **caractérisée par le fait que** les nopes ou les arêtes sont en matière synthétique, en métal, en liège ou en bois.

9. Raquette selon une des revendications 1 à 8, **caractérisée par le fait qu'une** ou les deux plaques du manche (2) est en bois, en matière synthétique, en métal ou fabriquée dans un matériaux renforcé par de la fibre.

10. Raquette selon une des revendications 1 à 9, **caractérisée par le fait que** le prolongement de la palette de la raquette (1) présente, dans la zone du manche, entièrement ou en partie une épaisseur plus faible que le reste de la palette de la raquette (1).

11. Raquette selon une des revendications 1 à 10, **caractérisée par le fait qu'une** cavité ouverte située à l'extrémité du manche est fermée par une plaquette fine et légère.

12. Raquette selon une des revendications 1 à 11, **caractérisée par le fait que** la palette (1) est fabriquée en matière synthétique, dans un matériau renforcé par de la fibre, par du contre-plaqué ou par une combinaison des matériaux entre eux ou renforcée par du papier comprimé.

13. Raquette selon une des revendications 1 à 12, **caractérisée par le fait que** les plaques du manche (2) dépassent du prolongement de la palette de la raquette (1) et atteignent la limite de la surface de frappe et sont fixées à celle-ci.

14. Raquette selon une des revendications 1 à 13, **caractérisée par le fait que** les plaques du manche (2) sont collées, vissées, clouées ou fixées de quelque autre façon sur la palette de la raquette (1).

15. Raquette selon une des revendications 1 à 14, **caractérisée par le fait que** la section en forme de segment de cercle ou de segment d'ellipse de la cavité s'approche de la forme polygonale.
